# FASCICULE DE BREVET EUROPEEN

(11) **EP 1 836 031 B1**
(45) Date de publication et mention de la délivrance du brevet: **12.09.2012**
(21) Numéro de dépôt: 06710219.4
(22) Date de dépôt: 09.01.2006
(51) Int. Cl.: B26D 1/30, B26D 7/26

(54) **DISPOSITIF DE DECOUPAGE DE FILMS DE FAIBLE EPAISSEUR**
VORRICHTUNG ZUM SCHNEIDEN VON DÜNNSCHICHTEN
DEVICE FOR CUTTING THIN FILMS

(30) Priorité: 14.01.2005 FR 0500386
(43) Date de publication de la demande: 26.09.2007
(73) Titulaire: Sapal S.A ., 1024 Ecublens (CH)
(72) Inventeur: GAILLE, Alain, CH-1291 Commugny (CH)
(74) Mandataire: Bugnion Genève
(86) Numéro de dépôt international: PCT/IB2006/000017
(87) Numéro de publication internationale: WO 2006/075221

(56) Documents cités:
- DE-A1- 1 561 735
- FR-A- 814 591
- FR-A- 2 362 765
- US-A- 4 476 760

## Description

L'invention concerne un dispositif de découpage de films de faible épaisseur, particulièrement adapté pour le découpage de films en plastique, papier ou métal, dans des applications dans le domaine de l'emballage.

Dans l'art antérieur, un tel dispositif de découpage est basé sur un couteau mobile qui descend contre un contre-couteau sur lequel est placé le film à découper de sorte de réaliser le découpage le long de la ligne de contact entre le couteau et le contre-couteau. Dans un tel dispositif, le contre-couteau est fixe et le couteau descend selon une direction perpendiculaire au plan du contre couteau, en frottant plus ou moins contre le bord du contre-couteau pour provoquer un effet de cisaillement dans un plan vertical. Il est connu dans ces dispositifs que le jeu entre le couteau et le contre-couteau ne doit pas dépasser le dixième de l'épaisseur du film sinon ce dernier est plié et non coupé. Pour des films de faible épaisseur, les éléments de découpage, couteaux et contre-couteaux, sont choisis dans un métal relativement souple pour pouvoir fonctionner avec un jeu très faible et des forces de frottement très élevées. Un premier inconvénient de cette solution est qu'elle entraîne une usure très rapide des éléments de découpage qui doivent être régulièrement changés. Un second inconvénient de cette solution est qu'elle ne convient pas pour des films très fins, en dessous de 35 micromètres d'épaisseur par exemple car un jeu trop faible et mécaniquement impossible serait nécessaire.

Le FR 814 591 propose un dispositif selon le préambule de la revendication 1. Le couteau descend perpendiculairement contre le film et deux contre couteaux montés sur deux axes de rotation convergents et parallèles au film s'écartent au fur et à mesure que le couteau pénètre entre les deux extrémités coupantes des contre-couteaux

Le FR-A- 2 362 765 décrit un dispositif comprenant un couteau allant dans un mouvement composé vers les deux contre-couteaux fixes.

Un objet de la présente invention consiste à proposer un dispositif de découpage de films de faible épaisseur qui ne comporte pas les inconvénients de l'art antérieur.

Plus précisément, un premier objet de la présente invention consiste à proposer un dispositif de découpage de films de faible épaisseur dont la durée de vie des éléments de découpage est allongée.

Un second objet de l'invention consiste à proposer un dispositif de découpage qui est adapté pour des films de très faible épaisseur.

L'invention repose sur un dispositif de découpage de films, selon la revendication 1.

Selon un mode d'exécution, le dispositif de découpage de films est caractérisé en ce que le couteau est animé d'un mouvement de descente dans une première direction dans un plan de découpage vertical et en ce que le contre-couteau possède un degré de liberté dans une seconde direction sensiblement perpendiculaire.

Selon une variante, le contre-couteau est monté mobile en rotation sur un axe et est forcé en appui contre le couteau par un ressort.

Le dispositif de découpage de films peut comprendre deux contre-couteaux montés mobiles en rotation sur le même axe de rotation sur une première extrémité et reliés par un ressort à leur seconde extrémité. Les deux contre-couteaux peuvent être placés dans un plan légèrement incliné, et le couteau, sensiblement horizontal, peut être animé d'un mouvement de descente dans une direction sensiblement verticale.

L'écartement entre les contre-couteaux peut être inférieur à la largeur du couteau, dans la position haute de ce dernier, et les contre-couteaux peuvent s'écarter progressivement lors de la descente du couteau entre les deux contre-couteaux, en restant en contact avec son arête tranchante. Ainsi, le couteau et le contre-couteau ont un second effet de cisaillement dans un plan sensiblement perpendiculaire au plan de découpage.

Selon une implémentation de l'invention, le couteau et le contre-couteau sont dans un métal dur de type acier à outil.

Ces objets, caractéristiques et avantages de la présente invention seront exposés en détail dans la description suivante d'un mode d'exécution particulier fait à titre non-limitatif en relation avec les figures jointes parmi lesquelles :
La figure 1 représente une vue en coupe de côté du dispositif selon un mode d'exécution de l'invention ;
la figure 2 représente une vue de face du dispositif selon le mode d'exécution de l'invention ;
la figure 3 représente une vue arrière du dispositif selon le mode d'exécution de l'invention ;
la figure 4 représente une vue de dessus du dispositif selon le mode d'exécution de l'invention.

Le dispositif comprend un couteau 1, représenté en position haute en figure 1, qui est guidé par un bras 11 du dispositif afin de descendre pour atteindre une position basse dans laquelle il pénètre entre deux contre-couteaux 2. Avantageusement, la direction de descente du couteau présente une légère inclinaison, de quelques degrés, par rapport à la direction perpendiculaire au plan des contre-couteaux, afin de créer un premier effet de cisaillement dans un plan vertical, dit plan de découpage, au niveau de l'intersection entre le couteau et un contre-couteau, à la manière des ciseaux.

Selon ce mode d'exécution de l'invention, les deux contre-couteaux 2 sont montés mobiles en rotation autour d'un même axe vertical 3, afin de pouvoir s'écarter sous l'effet de la force de frottement exercée par le couteau 1 descendant.

Comme cela est particulièrement visible sur la figure 2, le dispositif permet d'acheminer latéralement deux films 4 à découper. Ces deux films sont placés sur la surface des contre-couteaux afin d'être cisaillés simultanément selon la ligne de contact 10 définie par le contour du couteau 1, visible sur la figure 4. L'extrémité tranchante des contre-couteaux 2 s'éloigne légèrement de la parallèle au contour ou arête tranchante 10 du couteau 1, au fur et à mesure qu'on s'éloigne du point de contact permanent 12 entre le couteau et le contre-couteau, et l'écartement entre les deux contre-couteaux 2 est, en position haute du couteau 1, légèrement inférieur à la largeur du couteau 1. Ainsi, lors de la descente du couteau 1, son arête tranchante 10, définit la ligne de contact avec les contre-couteaux en exerçant une force de pression sur leur arête tranchante qui les écarte progressivement, par leur rotation autour de l'axe 3. Ce mécanisme permet d'obtenir un second effet de cisaillement dans le plan des contre-couteaux 2, perpendiculaire au plan vertical du premier cisaillement. Ce principe permet d'obtenir un meilleur effet de cisaillement en s'affranchissant de la problématique de définition d'un jeu entre le couteau et le contre-couteau.

Un ressort 5 exerce une force de rappel permanente sur les contre-couteaux 2, tendant à provoquer leur rotation l'un vers l'autre autour de l'axe 3 et induisant leur appui permanent contre le couteau 1 dont une partie basse 12 est toujours en appui sur les contre couteaux 2.

Les contre-couteaux 2 sont fixés sur des bras latéraux de support 7 à l'aide de vis de fixation 8 permettant l'ajustement de leur position comme cela est illustré aux figures 3 et 4. Ces deux bras de support 7 sont reliés d'une part à un même axe central de rotation 3, placé à l'arrière du dispositif, par deux bras de liaison 9 et d'autre part par le ressort de rappel 5 à l'avant du dispositif.

Comme cela est illustré sur la figure 4, le contact entre le couteau 1 et les contre-couteaux 2 définit une ligne de découpe 10, dont la forme est choisie en fonction de l'application choisie. Dans ce mode d'exécution, le dispositif permet la découpe d'un film plastique de très faible épaisseur et de largeur très fine, pour former une bande de déchirement à souder sur un film destiné à la fabrication d'un emballage alimentaire, pour former un dispositif d'ouverture facile de l'emballage. Pour cette application particulière, le couteau peut être placé dans un plan horizontal, animé d'un mouvement de descente dans une direction présentant un léger angle par rapport à la direction verticale, les contre-couteaux étant placés dans un plan incliné, ce qui permet au couteau d'avoir la seconde fonction de transport de la bande déchirée afin de la placer sur le film qui serait placé horizontalement juste au-dessous du dispositif de découpe.

Selon le concept de l'invention, lors de la descente du couteau 1 vers le contre-couteau 2 selon un premier mouvement relatif dans une première direction placée, pour réaliser la fonction de ciseaux par un premier effet de cisaillement dans un plan vertical, le couteau 1 et son contre-couteau 2 sont de plus animés d'un second mouvement relatif dans une seconde direction, dans un plan parallèle aux contre-couteaux 2, grâce à un degré de liberté supplémentaire prévu sur au-moins un de ces éléments, permettant d'obtenir un second effet de cisaillement dans un plan perpendiculaire. Ce principe permet d'obtenir les effets techniques suivants :
- le contre-couteau 2 est en permanence forcé en appui contre le couteau 1 lors de l'opération de découpage, ce qui permet d'éviter la maîtrise précise d'un certain jeu entre ces deux éléments de découpage comme dans l'art antérieur. Cette solution permet de plus de pouvoir découper des films très fins, d'épaisseur même inférieure à 35 micromètres,
- le contre-couteau 2 a un degré de liberté dans une seconde direction sensiblement perpendiculaire à la direction de découpage, ce qui lui permet de s'écarter légèrement du couteau 1 lors de la descente de ce dernier lorsque la force de frottement entre les deux éléments dépasse une valeur prédéfinie, induisant une réduction de cette force de frottement. Ainsi, l'usure des éléments de découpage est réduite. Cette solution permet ainsi indirectement d'utiliser des matériaux métalliques de plus grande dureté, ce qui augmente encore d'autant plus leur durée de vie.

La force de rappel exercée par le ressort 5, les dimensions des éléments de découpage et leur position nominale respective seront définies au cas par cas selon les caractéristiques du film à découper.

Cette solution permet bien d'atteindre les objets de l'invention, le découpage de films de toute dimension et notamment de très faible épaisseur tout en réduisant fortement l'usure des éléments de découpage.

Dans le mode d'exécution décrit, les mouvements relatifs des éléments de découpage ont été choisis à titre d'exemple mais le concept de l'invention couvre aussi des modes de réalisation dans lesquels le contre-couteau peut être animé d'un mouvement de translation et non de rotation, ou dans lesquels le contre-couteau resterait fixe mais pour lesquels le couteau aurait un degré de liberté supplémentaire pour remplir une fonction équivalente.

## Revendications

1. Dispositif de découpage de films, comprenant un couteau (1) et deux contre―couteaux (2), le couteau (1) et les contre-couteaux (2) étant animés d'un premier mouvement relatif l'un contre l'autre dans un plan de découpage sensiblement perpendiculaire au film à découper de sorte de réaliser un premier effet de cisaillement, et ils sont montés avec un degré de liberté permettant leur mouvement respectif dans une seconde direction hors du plan de découpage, **caractérisé en ce que** les contre-couteaux (2) sont montés mobiles en rotation autour d'un axe (3) parallèle au plan de découpage et sensiblement perpendiculaire au film à découper.

2. Dispositif de découpage de films selon la revendication 1, **caractérisé en ce que** le couteau (1) est animé d'un mouvement de descente dans une première direction dans un plan de découpage vertical et **en ce que** les contre-couteaux (2) possèdent un degré de liberté dans une seconde direction sensiblement perpendiculaire.

3. Dispositif de découpage de films selon la revendication 2, **caractérisé en ce que** les deux contre-couteaux (2) sont montés mobiles en rotation sur le même axe de rotation (3) sur une première extrémité et reliés par un ressort (5) à leur seconde extrémité.

4. Dispositif de découpage de films selon la revendication 3, **caractérisé en ce que** les deux contre-couteaux (2) sont placés dans un plan légèrement incliné, **en ce que** le couteau (1) est sensiblement horizontal et animé d'un mouvement de descente dans une direction proche de la verticale.

5. Dispositif de découpage de films selon l'une des revendications 3 ou 4, **caractérisé en ce que** l'écartement entre les contre-couteaux (2) est inférieur à la largeur du couteau (1), dans la position haute de ce dernier, et **en ce que** les contre-couteaux (2) sont écartés progressivement lors de la descente du couteau (1) entre les deux contre-couteaux (2), en restant en contact avec son arête tranchante (10).

6. Dispositif de découpage de films selon la revendication 5, **caractérisé en ce que** le couteau (1) et les contre-couteaux (2) ont un second effet de cisaillement dans un plan sensiblement perpendiculaire au plan de découpage.

7. Dispositif de découpage de films selon l'une des revendications précédentes, **caractérisé en ce que** le couteau (1) et les contre-couteaux (2) sont dans un métal dur de type acier à outil.

## Claims

1. Device for cutting films, including a knife (1) and two counter-knives (2), the knife (1) and the counter-knives (2) being made to effect a first movement relatively to each other within a cutting plane roughly perpendicular to the film to be cut, such as to realise a first shearing effect, and they are disposed with such a degree of freedom that allows their respective movement according to a second direction outside the cutting plane, **characterised in that** the counter-knives (2) are mounted for a rotational movement around an axis (3) that is parallel to the cutting plane and roughly perpendicular with respect to the film to be cut.

2. Device for cutting films according to claim 1, **characterised in that** the knife (1) is made to effect a descending movement in a first direction and in a vertical cutting plane, and that the counter-knives (2) have a degree of freedom in a second direction roughly perpendicular.

3. Device for cutting films according to claim 2, **characterised in that** the two counter-knives (2) are rotatably mounted with their first extremity on the same axis of rotation (3) and connected through a spring (5) at their second extremity.

4. Device for cutting films according to claim 3, **characterised in that** the two counter-knives (2) are disposed in the same plane that is slightly inclined, and that the knife (1) lies roughly horizontally and makes a lowering movement in a direction that is near to the vertical.

5. Device for cutting films according to any one of claims 3 or 4, **characterised in that** the distance between the counter-knives (2) is smaller than the width of the knife (1) in an upper position of the latter, and **in that** the counter-knives (2) are progressively spaced from each other when the knife (1) is lowered between the two counter-knives (2) while remaining in contact with its cutting edge (10).

6. Device for cutting films according to claim 5, **characterised in that** the knife (1) and the counter-knives (2) have a second shearing effect in a plane roughly perpendicular with respect to the cutting plane.

7. Device for cutting films according to any one of the preceding claims, **characterised in that** the knife (1) and the counter-knives (2) are of a hard metal of the tool steel type.

## Patentansprüche

1. Vorrichtung zum Schneiden von Filmen, mit einem Messer (1) und zwei Gegenmessern (2), wobei das Messer (1) und die Gegenmesser (2) einer ersten gegenseitigen Bewegung in einer Schnittebene unterliegen, welche im Wesentlichen senkrecht zum Film verläuft, der zu schneiden ist, derart, dass sich ein erster Schereffekt ergibt, und wobei sie mit einem Freiheitsgrad angeordnet sind, der ihre Bewegung jeweils in einer zweiten Richtung erlaubt, welche aus der Schnittebene heraus führt, **dadurch gekennzeichnet, dass** die Gegenmesser (2) drehbeweglich um eine Achse (3) angebracht sind, die parallel zur Schnittebene und im Wesentlichen senkrecht zum Film. der zu schneiden ist, verläuft.

2. Vorrichtung zum Schneiden von Filmen nach Anspruch 1, **dadurch gekennzeichnet, dass** das Messer (1) einer Abwärtsbewegung unterliegt, und zwar in einer ersten Richtung und in einer vertikalen Schnittebene, und dass die Gegenmesser (2) einen Freiheitsgrad in einer zweiten Richtung aufweisen, welche im Wesentlichen senkrecht verläuft.

3. Vorrichtung zum Schneiden von Filmen nach Anspruch 2, **dadurch gekennzeichnet, dass** die beiden Gegenmesser (2) drehbeweglich auf der gleichen Rotationsachse (3) an einem ersten Ende angebracht sind und über eine Feder (5) an ihrem zweiten Ende verbunden sind.

4. Vorrichtung zum Schneiden von Filmen nach Anspruch 3, **dadurch gekennzeichnet, dass** die beiden Gegenmesser (2) in einer Ebene angeordnet sind, welche schwach geneigt ist, und dass das Messer (1) im Wesentlichen horizontal liegt und eine Abwärtsbewegung in einer Richtung ausführt, die nahe an der Senkrechten liegt.

5. Vorrichtung zum Schneiden von Filmen nach einem der Ansprüche 3 oder 4, **dadurch gekennzeichnet, dass** der Abstand zwischen den Gegenmessern (2) kleiner ist als die Breite des Messers (1) in einer oberen Stellung des Letzteren, und dass die Gegenmesser (2) bei der Abwärtsbewegung des Messers (1) zwischen die beiden Gegenmesser (2) mehr und mehr voneinander entfernt werden, wobei jedoch die Gegenmesser in Berührung mit der Schneidkante (10) bleiben.

6. Vorrichtung zum Schneiden von Filmen nach Anspruch 5, **dadurch gekennzeichnet, dass** das Messer (1) und die Gegenmesser (2) einen zweiten Schereffekt in einer Ebene ausführen, welche im Wesentlichen senkrecht zur Schnittebene verläuft.

7. Vorrichtung zum Schneiden von Filmen nach einem der vorstehenden Ansprüche, **dadurch gekennzeichnet, dass** das Messer (1) und die Gegenmesser (2) aus einem harten Metall des Typs Werkzeugstahl bestehen.
